# EUROPÄISCHE PATENTSCHRIFT

(11) **EP 3 109 004 B1**
(45) Veröffentlichungstag und Bekanntmachung des Hinweises auf die Patenterteilung: **28.03.2018**
(21) Anmeldenummer: 16166317.4
(22) Anmeldetag: 21.04.2016
(51) Int. Cl.: B25B 27/00, B25B 27/14, B25B 27/28

(54) **MONTAGEVORRICHTUNG**
MOUNTING DEVICE
DISPOSITIF DE MONTAGE

(30) Priorität: 15.06.2015 DE 102015210891
(43) Veröffentlichungstag der Anmeldung: 28.12.2016
(73) Patentinhaber: ROBERT BOSCH GMBH, 70442 Stuttgart (DE)
(72) Erfinder: Kirschner, Josef, 85135 Titting-Kaldorf (DE)

(56) Entgegenhaltungen:
- DE-A1-102011 108 984
- DE-A1-102012 211 889
- US-A- 5 054 821
- US-A1- 2003 097 744
- US-A1- 2004 194 277
- US-A1- 2014 215 798

## Beschreibung

Die Erfindung betrifft eine Montagevorrichtung zur Montage eines Ringes auf einem zylindrischen Bereich eines Injektors. Ähnliche Montagevorrichtungen sind aus US 5 054 821 A, US 2014/215798 A1 sowie aus DE 10 2011 108984 A1 bekannt. Injektoren werden beispielsweise zum Einspritzen eines Reduktionsmittels in den Abgasstrang eines Verbrennungsmotors verwendet, um eine katalytische Reaktion von Schadstoffen, insbesondere Stickoxiden, zu ermöglichen.
Derartige Injektoren weisen häufig einen am Umfang des Injektors aufgebrachten Ring auf. Ein solcher Ring stellt ein Verschleißteil dar, das nach einer gewissen Betriebsdauer ersetzt werden muss.
Die Erfindung stellt eine Montagevorrichtung zur Verfügung, welche die Montage eines derartigen Ringes auf dem zylindrischen Bereich eines Injektors vereinfacht und erleichtert.
Gemäß einem Ausführungsbeispiel der Erfindung umfasst eine Montagevorrichtung eine sich entlang einer Längsachse erstreckende hohle Röhre. Die hohle Röhre hat einen Innendurchmesser, der es ermöglicht, den zylindrischen Bereich eines Injektors im Inneren der Röhre aufzunehmen, und einen Außendurchmesser, der es ermöglicht, einen auf dem Injektor zu montierenden Ring auf dem Umfang der Röhre anzuordnen. Die Montagevorrichtung umfasst auch ein in Richtung der Längsachse entlang des Umfangs der Röhre verschiebbares Schubelement. Das Schubelement ist ausgebildet, einen auf dem Umfang der Röhre angeordneten Ring entlang der Längsachse zu verschieben. Die Montagevorrichtung umfasst darüber hinaus ein Betätigungselement, das derart ausgebildet ist, dass das Schubelement durch Betätigen des Betätigungselements parallel zur Längsachse der hohlen Röhre verschiebbar ist.
Mit Hilfe einer derartigen Montagevorrichtung kann ein Ring besonders einfach und kraftsparend auf dem äußeren Umfang eines Injektors montiert und insbesondere an einer gewünschten Stelle platziert werden. Die hohle Röhre ist austauschbar, so dass die Montagevorrichtung durch Austauschen der hohlen Röhre einfach an Injektoren und/oder Ringe, die verschiedene Durchmesser haben, angepasst werden kann.

In einer Ausführungsform ist das Schubelement derart ausgebildet, dass es den Umfang der hohlen Röhre ringförmig umschließt. Auf diese Weise wirkt das Schubelement entlang des gesamten Umfangs auf den Ring ein, so dass ein Verformen oder Verkanten des Ringes aufgrund einer ungleichmäßigen Krafteinwirkung zuverlässig vermieden wird.

Der Innendurchmesser des ringförmig ausgebildeten Schubelements ist vorzugsweise größer als der Außendurchmesser der hohlen Röhre und kleiner als der Innendurchmesser des zu montierenden Ringes. So kann das Schubelement kraftsparend entlang des äußeren Umfangs der hohlen Röhre verschoben werden. Dabei wirkt das Schubelement zuverlässig auf den zu montierenden Ring ein, um diesen entlang der hohlen Röhre zu verschieben.

In einer Ausführungsform ist das Betätigungselement als hebelförmiges Betätigungselement ausgebildet. Mit Hilfe eines hebelförmigen Betätigungselements kann das Schubelement durch Nutzung der Hebelwirkung besonders kraftsparend verschoben werden.

Das hebelförmige Betätigungselement hat vorzugsweise einen kurzen Hebelarm, der so ausgebildet ist, dass er auf das Schubelement einwirkt, und einen langen Hebelarm, der vorgesehen ist, von einem Bediener betätigt zu werden.

In einer Ausführungsform ist der Hebelarm zusätzlich mit einer Blockiervorrichtung ausgestattet, die es ermöglicht, das Betätigungselement in einer Ausgangsposition zu blockieren, um ein unbeabsichtigtes Betätigen des Betätigungselements zu verhindern. Insbesondere wenn schon ein Ring auf die hohle Röhre aufgebracht, aber noch kein Injektor in der hohlen Röhre positioniert worden ist, ist ein versehentliches Betätigen des Betätigungselements gefährlich, da die Gefahr besteht, dass der unter Spannung stehende Ring durch das Betätigungselement von der hohlen Röhre gedrückt wird und mit hoher Geschwindigkeit unkontrolliert durch den Raum fliegt.

In einer Ausführungsform umfasst die Montagevorrichtung zusätzlich ein Montageelement, das in oder an der Röhre anbringbar und derart ausgebildet ist, dass es das Anordnen des zu montierenden Ringes auf dem Umfang der hohlen Röhre ermöglicht oder zumindest erleichtert.

In einer Ausführungsform ist das Montageelement insbesondere im Wesentlichen rotationssymmetrisch ausgebildet, so dass es besonders gut in oder an der hohlen Röhre angebracht werden kann.

In einer Ausführungsform weist das Montageelement wenigstens einen konusförmigen Bereich auf, der es ermöglicht, den Durchmesser eines zu montierenden Ringes aufzuweiten, indem der Ring entlang der Längsachse des konusförmigen Montageelements verschoben wird. Durch Vergrößern des Durchmessers des zu montierenden Ringes kann der Ring besonders einfach auf den Außenumfang der hohlen Röhre aufgebracht und entlang des Außenumfangs der hohlen Röhre verschoben werden.

In einer Ausführungsform umfasst die Montagevorrichtung zusätzlich eine entlang des Montageelements verschiebbare Montagehülse. Durch Einsatz einer solchen Montagehülse kann das Verschieben des zu montierenden Rings entlang des Montageelements erleichtert werden. Dazu weist die Montagehülse insbesondere eine möglichst große Greiffläche auf, die eine gute Kraftübertragung von der Hand eines Bedieners auf die Montagehülse ermöglicht.

In einer Ausführungsform hat die Montagehülse eine axiale Bohrung mit einem ersten Bereich und mit einem zweiten Bereich, wobei der erste Bereich einen kleineren Innendurchmesser als der zweite Bereich hat. Mit einer derartig ausgebildeten Montagehülse kann der Ring besonders gut auf das Montageelement aufgebracht werden, indem der Ring zunächst mit dem ersten Bereich und dann mit dem zweiten Bereich voran entlang des äußeren Umfangs des Montageelements bzw. der hohlen Röhre verschoben wird.

Ein Verfahren zum Montieren eines Ringes auf einem zylindrischen Bereich eines Injektors umfasst die Schritte des Aufbringens des zu montierenden Ringes auf den Außenumfang einer hohlen Röhre, des Einbringens eines zylindrischen Bereichs des Injektors in das Innere der hohlen Röhre und des Verschiebens des Ringes entlang der Längsachse der hohlen Röhre, um den Ring auf den Außenumfang des zylindrischen Bereichs des Injektors aufzubringen und an einer gewünschten Stelle auf dem Außenumfang des Injektors zu positionieren.

Dabei kann der Ring insbesondere in einer auf dem Umfang des Injektors ausgebildeten Nut positioniert werden, um ein weiteres, unbeabsichtigtes Verschieben des Rings zu verhindern.

In einer Ausführungsform umfasst der Schritt des Verschiebens des Ringes entlang der Längsachse der hohlen Röhre insbesondere, ein auf den Ring einwirkendes Schubelement entlang der Längsachse der hohlen Röhre zu verschieben.
In einer weiteren Ausführungsform umfasst der Schritt des Aufbringens des zu montierenden Ringes auf den Außenumfang der hohlen Röhre ein Montageelement, das insbesondere konusförmig ausgebildet ist, an oder in der Röhre zu positionieren und den zu montierenden Ring entlang des konusförmigen Montageelements zu verschieben. Durch Verschieben des Ringes entlang des konusförmigen Montageelements wird der Durchmesser des Ringes vergrößert, so dass der Ring besonders einfach auf den Umfang der Röhre aufgebracht werden kann.
Dabei kann zum Verschieben des zu montierenden Ringes insbesondere eine verschiebbare Montagehülse eingesetzt werden, um das Verschieben des Ringes durch eine gute Kraftübertragung auf den Ring zu vereinfachen. Das Montageelement und die Montagehülse sind insbesondere austauschbar, um die Ringe unterschiedlicher Injektoren, die verschiedene Durchmesser haben, austauschen zu können.

### Kurze Beschreibung der Figuren:

Ein Ausführungsbeispiel der Erfindung wird im Folgenden unter Bezugnahme auf die beiliegenden Figuren beschrieben.
Dabei zeigt:
Figur 1 eine perspektivische Ansicht eines Injektors mit einem auf einem zylindrischen Bereich des Injektors angebrachten Ring;
Figur 2 eine perspektivische Ansicht eines Ausführungsbeispiels einer erfindungsgemäßen Montagevorrichtung;
Figur 3 eine Seitenansicht der in Figur 2 gezeigten Montagevorrichtung;
Figur 4 einen Schnitt durch die in den Figuren 2 und 3 gezeigte Montagevorrichtung mit einem Montageelement und einer Montagehülse; und
Figur 5 einen Schnitt durch eine Montagehülse.

### Figurenbeschreibung

Figur 1 zeigt eine perspektivische Ansicht eines Injektors 20, wie er insbesondere zum Einspritzen eines Reduktionsmittels in den Abgasstrang eines Verbrennungsmotors verwendet wird.

Der Injektor 20 weist einen im Betrieb abgasstrangseitigen zylindrischen Bereich 22 auf, auf dem in einer um den Umfang des zylindrischen Bereichs 22 umlaufenden Nut ein Ring 24 angeordnet ist.

Die Erfindung betrifft eine Montagevorrichtung 15, die ausgebildet ist, um die Montage des Ringes 24 auf dem zylindrischen Bereich 22 des Injektors 20 zu vereinfachen.

Ein Ausführungsbeispiel einer derartigen Montagevorrichtung 15 wird im Folgenden unter Bezugnahme auf die Figuren 2, 3 und 4 beschrieben.

Dabei zeigt die Figur 2 eine perspektivische Ansicht, Figur 3 zeigt eine seitliche Ansicht, und Figur 4 zeigt einen Schnitt durch ein Ausführungsbeispiel einer erfindungsgemäßen Montagevorrichtung 15.

Das in den Figuren 2 bis 4 gezeigte Ausführungsbeispiel einer Montagevorrichtung 15 umfasst ein im Wesentlichen um eine Achse A zylinderförmig ausgebildetes Gehäuse 1, in dem eine ebenfalls um die Achse A zylindrisch ausgebildete hohle Röhre 6 angeordnet ist. Der Innendurchmesser di der hohlen Röhre 6 ist so gewählt, dass der zylindrische Bereich 22 eines Injektors 20, auf dem ein Ring 24 montiert werden soll, in die hohle Röhre 6 eingeführt werden kann. Der Außendurchmesser da der hohlen Röhre 6 ist so gewählt, dass ein auf den zylindrischen Bereich 22 des Injektors 20 zu montierender Ring auf den Umfang der hohlen Röhre 6 aufgebracht werden kann.

Der Außenumfang der hohlen Röhre 6 ist stufenförmig ausgebildet. Die auf dem Außenumfang der hohlen Röhre 6 ausgebildeten Stufen liegen an entsprechenden Stufen an, die auf dem Innenumfang des zylinderförmigen Gehäuses 1 ausgebildet sind, so dass die Beweglichkeit der hohlen Röhre 6 in dem Gehäuse 1 parallel zur Achse A in einer Richtung durch die aneinander anliegenden Stufen beschränkt ist.

Die hohle Röhre 6 ist durch ein von einer (in den Figuren 3 und 4 links dargestellten) Stirnseite 1a des Gehäuses 1 eingeführtes Fixierelement 2, das im montierten Zustand an einer Stirnseite der hohlen Röhre 6 anliegt, in dem Gehäuse 1 fixiert. Das Fixierelement 2 kann insbesondere in ein im Inneren des Gehäuses 1 ausgebildetes Gewinde 1c eingeschraubt sein. Das Fixierelement 2 ist in seinem Inneren hohl ausgebildet, so dass der zylindrische Bereich 22 des Injektors 20 auch durch das Fixierelement 2 geführt werden kann.

Nach dem Herausschrauben des Fixierelements 2 aus dem Gehäuse 1 kann die hohle Röhre 6 ausgetauscht werden. Es kann insbesondere eine hohle Röhre 6 mit einem anderen Durchmesser eingesetzt werden, so dass die Montagevorrichtung 15 an Ringe 24, die unterschiedliche Durchmesser haben, angepasst werden kann.

Auf der dem Fixierelement 2 gegenüber liegenden, in den Figuren 3 und 4 rechts dargestellten Seite 1b des Gehäuses 1 befindet sich ein Schubelement 3, das ringförmig um den Umfang der hohlen Röhre 6 ausgebildet ist.

Das Schubelement 3 ist durch elastische Elemente 12, die insbesondere als Spiralfedern 12 ausgebildet sind, und durch Befestigungselemente 9, beispielsweise Befestigungsschrauben 9, die durch das Zentrum der Spiralfedern 12 verlaufen, parallel zur Achse A des Gehäuses 1 und der hohlen Röhre 6 elastisch verschiebbar gelagert. Dabei wird das Schubelement 3 durch die elastischen Elemente 12 in Richtung des Fixierelements 2 gedrückt.

An dem Gehäuse 1 ist an einem ersten Lager 10 ein schwenkbares, gabelförmiges Betätigungselement 4 angebracht. Das gabelförmige Betätigungselement 4 weist zwei kurze, eine Gabel bildende, Hebel 4a auf, die derart ausgebildet sind, dass das Gehäuse 1 zwischen ihnen angeordnet ist und sie auf das Schubelement 3 einwirken. Darüber hinaus weist das Betätigungselement 4 einen langen Hebelarm 4b auf, der sich auf der den kurzen Hebelarmen 4a gegenüber liegenden Seite des Betätigungselements 4 in einem Winkel α zur Längsachse A des Gehäuses 1 entlang dessen äußeren Umfangs erstreckt.

Wird der lange Hebelarm 4b des Betätigungselements 4 von einem Bediener gegen das Gehäuse 1 gedrückt, so dass der Winkel α zwischen dem langen Hebelarm 4b und der Längsachse A des Gehäuses 1 verkleinert wird, drücken die kurzen Hebelarme 4a des Betätigungselements 4 das Schubelement 3 parallel zur Längsachse A des Gehäuses 1 und der hohlen Röhre 6 in Richtung des außerhalb des Gehäuses 1 angeordneten Endes 6a der hohlen Röhre 6, das in den Figuren 3 und 4 rechts dargestellt ist.

Durch diese Bewegung des Schubelements 3 wird ein auf dem Außenumfang des außerhalb des Gehäuses 1 angeordneten Endes 6a der hohlen Röhre 6 angebrachter Ring 24 auf den zylindrischen Bereich 22 eines (in den Figuren 2 bis 4 nicht gezeigten) Injektors 20 geschoben, der im Inneren der hohlen Röhre 6 angeordnet ist. Der Ring 24 wird entlang des zylindrischen Bereichs 22 parallel zur Achse A soweit verschoben, bis die gewünschte Endposition des Ringes 24, insbesondere in einer auf dem zylindrischen Bereich 22 ausgebildeten Nut, erreicht ist.

Durch die Hebelwirkung des Betätigungselements 4, die sich aus der unterschiedlichen Länge der kurzen Hebelarme 4a und des langen Hebelarmes 4a ergibt, kann der Ring 24 mit einer geringen Krafteinwirkung auf den langen Hebelarm 4b bewegt werden.

An dem vom ersten Lager 10 abgewandten Ende des langen Hebelarms 4 ist eine Blockiervorrichtung 16 mit einem in einem zweiten Lager 11 schwenkbar gelagerten Abstandshalteelement 5 und einem Federelement 13 vorgesehen. Durch Schwenken des Abstandshalteelements 5 ermöglicht es die Blockiervorrichtung 16, den langen Hebelarm 4a in einer in den Figuren 2 und 4 gezeigten Ausgangsposition, in der der lange Hebelarm 4a von dem äußeren Umfang des Gehäuses 1 beabstandet ist, zu blockieren, um ein unbeabsichtigtes Bewegen des Betätigungselements 3 zu verhindern.

In den Figuren 2 bis 4 sind zusätzlich ein Montageelement 7 und eine Montagehülse 8 gezeigt, die bereitgestellt werden, um das Aufbringen des Ringes 24 auf den äußeren Umfang der hohlen Röhre 6 zu erleichtern.

Das Montageelement 7 umfasst an einem Ende einen im Wesentlichen zylindrischen Bereich 7a, der in die hohle Röhre 6 einführbar ist, und am gegenüber liegenden Ende einen wenigstens teilweise konisch ausgebildeten Bereich 7b, der es ermöglicht bzw. erleichtert, den Ring 24 auf den äußeren Umfang der hohlen Röhre 6 aufzubringen, indem der Ring 24 durch den konischen Bereich 7 aufgeweitet wird, d.h. der Durchmesser des Ringes 24 vergrößert wird, wenn der Ring 24 entlang des Umfangs des konischen Bereichs 7b des Montageelements 7 verschoben wird.

Um das Verschieben des Ringes 24 entlang des Montageelements 7 zu ermöglichen bzw. zu erleichtern, ist eine Montagehülse 8 vorgesehen, die von Seiten des konischen Bereichs 7b auf das Montageelement 7 geschoben wird, nachdem ein zu montierender Ring 24 auf dem Montageelement 7 positioniert worden ist.

Die Figur 5 zeigt einen Schnitt durch die Montagehülse 8.

Die Montagehülse 8 weist eine sich durch die gesamte Montagehülse 8 erstreckende axiale Bohrung 17 auf, die einen ersten Bereich 17a mit einem ersten Innendurchmesser d1 und einen zweiten Bereich 17b mit einem zweiten Innendurchmesser d2 hat. Der erste Innendurchmesser d1 ist kleiner als der zweite Innendurchmesser d2. Zwischen dem erste Bereich 17a und dem zweiten Bereich 17b der axialen Bohrung 17 ist eine abgeschrägte Stufe 17c ausgebildet. Die Stufe 17c ist beispielsweise in einem Winkel β von 60° abgeschrägt.

Um den Ring 24 von dem Montageelement 7 auf die hohle Röhre 6 zu transferieren, wird, nachdem der Ring 24 auf das Montageelement 7 aufgebracht worden ist, die Montagehülse 8 zunächst mit ihrem ersten Bereich 17a voran auf das Montageelement 7 aufgebracht. Der Ring 24, dessen äußerer Durchmesser größer als der erste Innendurchmesser d1 des ersten Bereichs 17a der Montagehülse 8 ist, schlägt an dem ersten Bereich 17a der Montagehülse 8 an und wird durch die Montagehülse 8 entlang des Montageelements 7 in Richtung der hohlen Röhre 6 verschoben (siehe Figur 4).

Sobald die Montagehülse 8 aufgrund des konisch ausgebildeten Umfangs des Montageelements 7 nicht weiter in Richtung der hohlen Röhre 6 verschoben werden kann, wird die Montagehülse 8 vom Montageelement 7 entfernt, um 180° gedreht, und mit dem zweiten Bereich 17b der Bohrung 17 voran auf das Montageelement 7 aufgebracht.

Da der Ring 24 in diesem Zustand bereits durch das konische Montageelement 7 aufgeweitet worden ist und daher einen größeren äußeren Durchmesser als im Ausgangszustand hat, schlägt der Ring 24 nun an den zweiten Bereich 17b mit den zweiten, größeren Innendurchmesser d2 an und wird von der Montagehülse 8 weiter in die gewünschte Position auf dem außerhalb des Gehäuses 1 angeordnete Ende 6a der hohlen Röhre 6 geschoben.

Die Montagehülse 8 weist auf ihrem äußeren Umfang insbesondere eine möglichst große zylindrische Greiffläche 8a auf, um eine gute Kraftübertragung auf die Montagehülse 8 und damit auf den zu montierenden Ring 24 zu ermöglichen.

Abhängig vom Durchmesser des zu montierenden Ringes 24 können Montageelemente 7 und Montagehülsen 8 mit unterschiedlichem Durchmesser zum Einsatz kommen.

Um einen Ring 24 auf dem zylindrischen Bereich 22 eines Injektors 20 zu montieren, wird zunächst der lange Hebelarm 4b des Betätigungselements 4 in eine Ausgangsposition gebracht, in der er einen großen Abstand vom zylindrischen Gehäuse 1 aufweist (großer Winkel a), wie in den Figuren 2 und 4 gezeigt. In dieser Position des Hebelelements 4 wird das Schubelement 3 durch die elastischen Elemente 12 in eine Position gedrückt, in der das Schubelement 3 das außerhalb des Gehäuses 1 angeordneten Ende 6a der hohlen Röhre 6 freigibt.

Das zylindrische Ende 7a des Montageelements 7 wird in die hohle Röhre 6 eingeführt, und ein zu montierender Ring 24 wird auf den konischen Bereich 7b des Montageelements aufgebracht und, vorzugsweise unter Verwendung der Montagehülse 8, entlang des äußeren Umfangs des Montageelements 7 auf das freiliegende, außerhalb des Gehäuses 1 angeordnete Ende 6a der hohlen Röhre 6 geschoben.

Nachdem der Ring auf den freiliegenden äußeren Bereich 6a der hohlen Röhre 6 geschoben worden ist, werden die Montagehülse 8 und das Montageelement 7 entfernt, und der zylindrische Bereich 22 eines Injektors 20 wird in die hohle Röhre 6 eingeführt.

Nachdem der zylindrische Bereich 22 des Injektors 20 in die hohle Röhre 6 eingeführt worden ist, wird das Fixierelement 5 eingeklappt, so dass es den langen Hebelarm 4b des Betätigungselements 4 freigibt, und der lange Hebelarm 4b des Betätigungselements 4 wird gegen den äußeren Umfang des Gehäuses 1 gedrückt. Bei dieser Bewegung des Betätigungselements 4 drücken die kurzen Hebelarme 4a des Betätigungselements 4 das Schubelement 3 gegen die Federkraft der elastischen Elemente 12 in Richtung des das außerhalb des Gehäuses 1 angeordneten Endes 6a der hohlen Röhre 6.

Da der Innendurchmesser des ringförmig ausgebildeten Schubelements 3 kleiner als der äußere Durchmesser des Ringes 24 ist, wird der Ring 24 durch das Schubelement 3 von der hohlen Röhre 6 auf den zylindrischen Bereich 22 des Injektors 20 geschoben. Durch eine weitere Betätigung des Betätigungselements 4 kann der Ring 24 an der gewünschten Position auf dem zylindrischen Bereich 22 des Injektors 20, insbesondere in einer Nut, die auf dem zylindrischen Bereich 22 ausgebildet ist, platziert werden.

Sobald der Ring 24 auf diese Weise an der gewünschten Position auf dem äußeren Umfang des zylindrischen Bereichs 22 des Injektors 20 platziert worden ist, kann der Injektor 20 mit dem auf dem zylindrischen Bereich 22 des Injektors 20 montierten Ring 24 aus der Montagevorrichtung 15 entnommen werden.

Die Montagevorrichtung 15 ermöglicht auf diese Weise ein einfaches und bequemes Montieren eines Rings 24 auf dem zylindrischen Bereichs 22 eines Injektors 20.

## Patentansprüche

1. Montagevorrichtung (15) zur Montage eines Ringes (24) auf einem zylindrischen Bereich (22) eines Injektors (20), wobei die Montagevorrichtung (15) umfasst:
eine sich entlang einer Längsachse (A) erstreckende hohle Röhre (6), mit einem Innendurchmesser (di), der es ermöglicht, einen zylindrischen Bereich (22) eines Injektors (20) in der Röhre (6) anzuordnen; und mit einem Außendurchmesser (da), der es ermöglicht, einen zu montierenden Ring (24) auf dem Umfang der Röhre (6) anzuordnen;
ein entlang der Längsachse (A) verschiebbares Schubelement (3), das ausgebildet ist, einen auf dem Umfang der Röhre (6) angeordneten Ring (24) parallel zur Längsachse (A) zu verschieben; und
ein Betätigungselement (4), das so ausgebildet ist, dass das Schubelement (3) durch Betätigen des Betätigungselements (4) entlang der Längsachse (A) verschiebbar ist, **dadurch gekennzeichnet, dass** die hohle Röhre (6) austauschbar in einem zylinderförmigen Gehäuse (1) angeordnet ist und durch ein Fixierelement (2) in dem Gehäuse (1) fixiert ist, so dass die Montagevorrichtung (15) an Ringe mit unterschiedlichen Durchmesser anpassbar ist.

2. Montagevorrichtung (15) nach Anspruch 1, wobei das Schubelement (3) ringförmig um die hohle Röhre (6) ausgebildet ist.

3. Montagevorrichtung (15) nach Anspruch 2, wobei der Innendurchmesser des ringförmigen Schubelements (3) größer als der Außendurchmesser (da) der hohlen Röhre (6) und kleiner als der Innendurchmesser des zu montierenden Ringes (24) ist.

4. Montagevorrichtung (15) nach einem der vorangehenden Ansprüche, wobei das Betätigungselement (4) als hebelförmiges Betätigungselement (4) ausgebildet ist, wobei das hebelförmige Betätigungselement (4) insbesondere wenigstens einen kurzen Hebelarm (4a) und wenigstens einen langen Hebelarm (4b) aufweist und so ausgebildet ist, dass der wenigstens eine kurze Hebelarm (4a) auf das Schubelement (3) einwirkt, um das Schubelement (3) entlang der Längsachse (A) zu verschieben.

5. Montagevorrichtung (15) nach einem der vorangehenden Ansprüche, das zusätzlich eine Blockiervorrichtung aufweist, die es ermöglicht, das Betätigungselement (4) in einer Ausgangsposition zu blockieren.

6. Montagevorrichtung (15) nach einem der vorangehenden Ansprüche, zusätzlich umfassend ein an oder in der Röhre (6) anbringbares Montageelement (7), das ausgebildet ist, das Anordnen des zu montierenden Ringes (24) auf dem Umfang der Röhre (6) zu ermöglichen und/oder zu erleichtern, wobei das Montageelement (7) im Wesentlichen rotationssymmetrisch ausgebildet ist und insbesondere wenigstens einen konusförmigen Bereich (7b) aufweist.

7. Montagevorrichtung (15) nach Anspruch 6, zusätzlich umfassend eine entlang des Montageelements (7) verschiebbare Montagehülse (8), wobei Montagehülse (8) insbesondere eine axiale Bohrung (17) mit einem ersten Bereich (17a) und einem zweiten Bereich (17b) aufweist, wobei der erste Bereich (17a) einen kleineren Innendurchmesser (d1) als der zweite Bereich (17b) hat.

8. Verfahren zur Montage eines Ringes (24) auf einem zylindrischen Bereich (22) eines Injektors (20) mit einer Montagevorrichtung (15) nach einem der Ansprüche 1 bis 7, wobei das Verfahren umfasst:
a) Aufbringen des zu montierenden Ringes (24) auf den Außenumfang einer hohlen Röhre (6);
b) Einbringen eines zylindrischen Bereiches des Injektors (20) in das Innere der hohlen Röhre (6);
c) Verschieben des Ringes (24) entlang der Längsachse (A) der hohlen Röhre (6), um den Ring (24) auf den Außenumfang des zylindrischen Bereichs des Injektors (20) aufzubringen und an einer gewünschten Stelle auf dem zylindrischen Bereich (22) des Injektors (20) zu positionieren.

9. Verfahren nach Anspruch 8, wobei der Schritt des Verschiebens des Ringes (24) entlang der Längsachse (A) der hohlen Röhre (6) umfasst, ein auf den Ring (24) einwirkendes Schubelement (3) entlang der Längsachse (A) der hohlen Röhre (6) zu verschieben.

10. Verfahren nach Anspruch 8 oder 9, wobei der Schritt des Aufbringens des zu montierenden Ringes (24) auf den Außenumfang der hohlen Röhre (6) umfasst:
ein Montageelement (7) an oder in der Röhre (6) anzubringen und
den zu montierenden Ring (24), insbesondere unter Verwendung einer verschiebbaren Montagehülse (8), entlang des Montageelements (7) zu verschieben.

## Claims

1. Mounting device (15) for mounting a ring (24) on a cylindrical region (22) of an injector (20), wherein the mounting device (15) comprises:
a hollow tube (6) extending along a longitudinal axis (A) and having an internal diameter (di) which allows a cylindrical region (22) of an injector (20) to be arranged in the tube (6) and having an external diameter (da) which allows a ring (24) for mounting to be arranged on the circumference of the tube (6);
a thrust element (3) which is displaceable along the longitudinal axis (A) and which is designed to displace a ring (24) arranged on the circumference of the tube (6) parallel to the longitudinal axis (A); and
an actuating element (4) which is designed such that the thrust element (3) can be displaced along the longitudinal axis (A) by actuation of the actuating element (4), **characterized in that** the hollow tube (6) is arranged in an exchangeable manner in a cylindrical housing (1) and is fixed in the housing (1) by means of a fixing element (2), such that the mounting device (15) can be adapted to rings with different diameters.

2. Mounting device (15) according to Claim 1, wherein the thrust element (3) is formed in a ring-shaped manner around the hollow tube (6).

3. Mounting device (15) according to Claim 2, wherein the internal diameter of the ring-shaped thrust element (3) is greater than the external diameter (da) of the hollow tube (6) and smaller than the internal diameter of the ring (24) for mounting.

4. Mounting device (15) according to one of the preceding claims, wherein the actuating element (4) is formed as a lever-like actuating element (4), wherein the lever-like actuating element (4) has in particular at least one short lever arm (4a) and at least one long lever arm (4b), and is designed such that the at least one short lever arm (4a) acts on the thrust element (3) in order to displace the thrust element (3) along the longitudinal axis (A).

5. Mounting device (15) according to one of the preceding claims, which additionally has a blocking device which allows the actuating element (4) to be blocked in an initial position.

6. Mounting device (15) according to one of the preceding claims, additionally comprising a mounting element (7) which can be fitted on or in the tube (6) and which is designed to permit and/or facilitate the arrangement of the ring (24) for mounting on the circumference of the tube (6), wherein the mounting element (7) is of substantially rotationally symmetrical form, and in particular has at least one conical region (7b).

7. Mounting device (15) according to Claim 6, additionally comprising a mounting sleeve (8) which is displaceable along the mounting element (7), wherein the mounting sleeve (8) has in particular an axial bore (17) with a first region (17a) and a second region (17b), wherein the first region (17a) has a smaller internal diameter (d1) than the second region (17b).

8. Method for mounting a ring (24) on a cylindrical region (22) of an injector (20) by means of a mounting device (15) according to one of Claims 1 to 7, wherein the method comprises:
a) applying the ring (24) for mounting onto the outer circumference of a hollow tube (6);
b) introducing a cylindrical region of the injector (20) into the interior of the hollow tube (6);
c) displacing the ring (24) along the longitudinal axis (A) of the hollow tube (6) in order to apply the ring (24) to the outer circumference of the cylindrical region of the injector (20) and to position said ring at a desired point on the cylindrical region (22) of the injector (20).

9. Method according to Claim 8, wherein the step of displacing the ring (24) along the longitudinal axis (A) of the hollow tube (6) comprises displacing a thrust element (3), which acts on the ring (24), along the longitudinal axis (A) of the hollow tube (6).

10. Method according to Claim 8 or 9, wherein the step of applying the ring (24) for mounting onto the outer circumference of the hollow tube (6) comprises:
fitting a mounting element (7) onto or into the tube (6), and
displacing the ring (24) for mounting along the mounting element (7), in particular using a displaceable mounting sleeve (8).

## Revendications

1. Ensemble de montage (15) pour le montage d'un anneau (24) sur une partie cylindrique (22) d'un injecteur (20), l'ensemble de montage (15) comprenant :
un tube creux (6) s'étendant le long d'un axe longitudinal (A), dont le diamètre intérieur (di) permet de disposer une partie cylindrique (22) d'un injecteur (20) dans le tube (6) et dont le diamètre extérieur (da) permet de disposer la bague (24) à monter sur la périphérie du tube (6),
un élément de poussée (3) apte à se déplacer le long de l'axe longitudinal (A) et configuré de manière à déplacer parallèlement à l'axe longitudinal (A) un anneau (24) disposé à la périphérie du tube (6),
un élément d'actionnement (4) configuré de telle sorte que l'élément de poussée (3) puisse coulisser le long de l'axe longitudinal (A) par actionnement de l'élément d'actionnement (4),
**caractérisé en ce que**
le tube creux (6) est disposé de manière remplaçable dans un boîtier (1) de forme cylindrique et est fixé dans le boîtier (1) par un élément de fixation (2) de telle sorte que l'ensemble de montage (15) puisse être adapté à des anneaux de différents diamètres.

2. Ensemble de montage (15) selon la revendication 1, dans lequel l'élément de poussée (3) a la forme d'un anneau entourant le tube creux (6).

3. Ensemble de montage (15) selon la revendication 2, dans lequel le diamètre intérieur de l'élément annulaire de poussée (3) est supérieur au diamètre extérieur (da) du tube creux (6) et inférieur au diamètre intérieur de l'anneau (24) à monter.

4. Ensemble de montage (15) selon l'une des revendications précédentes, dans lequel l'élément de levier (4) est configuré comme élément de levier (4) en forme de levier, l'élément de levier (4) en forme de levier présentant en particulier un court bras de levier (4a) et au moins un long bras de levier (4b) et étant configuré de telle sorte que le ou les courts bras de levier (4a) agissent sur l'élément de poussée (3) pour déplacer l'élément de poussée (3) le long de l'axe longitudinal (A).

5. Ensemble de montage (15) selon l'une des revendications précédentes, qui présente en plus un ensemble de blocage qui permet de bloquer l'élément de levier (4) dans une position initiale.

6. Ensemble de montage (15) selon l'une des revendications précédentes, comprenant en outre un élément de montage (7) qui peut être placé sur ou dans le tube (6) et configuré pour placer et/ou faciliter le placement sur la périphérie du tube (6) l'anneau (24) à monter, l'élément de montage (7) ayant une forme essentiellement symétrique à rotation et présentant en particulier au moins une partie (7b) de forme conique.

7. Ensemble de montage (15) selon la revendication 6, comprenant en outre une douille de montage (8) apte à coulisser le long de l'élément de montage (7), douille de montage (8) présentant en particulier un alésage axial (17) doté d'une première partie (17a) et d'une deuxième partie (17b), la première partie (17a) présentant un diamètre intérieur (d1) plus petit que la deuxième partie (17b).

8. Procédé de montage d'un anneau (24) sur une partie cylindrique (22) d'un injecteur (20) à l'aide d'un ensemble de montage (15) selon l'une des revendications 1 à 7, le procédé comportant les étapes suivantes :
a) placement de l'anneau (24) à monter sur la périphérie extérieure d'un tube creux (6),
b) insertion d'une partie cylindrique de l'injecteur (20) à l'intérieur du tube creux (6),
c) déplacement de l'anneau (24) le long de l'axe longitudinal (A) du tube creux (6) pour installer l'anneau (24) sur la périphérie extérieure de la partie cylindrique de l'injecteur (20) et le placer en un emplacement souhaité sur la partie cylindrique (22) de l'injecteur (20).

9. Procédé selon la revendication 8, dans lequel l'étape de déplacement de l'anneau (24) le long de l'axe longitudinal (A) du tube creux (6) comporte le déplacement de l'élément annulaire de poussée (3) agissant sur l'anneau (24) le long de l'axe longitudinal (A) du tube creux (6).

10. Procédé selon les revendications 8 ou 9, dans lequel l'étape de placement de l'anneau (24) à monter sur la périphérie extérieure d'un tube creux (6) comprend le placement d'un élément de montage (7) sur ou dans le tube (6) et le déplacement de l'anneau (24) à monter le long de l'élément de montage (7), en particulier en recourant à une douille coulissante de montage (8).
